# FASCICULE DE BREVET EUROPEEN

(11) **EP 0 757 131 B1**
(45) Date de publication et mention de la délivrance du brevet: **06.09.2000**
(21) Numéro de dépôt: 96401710.7
(22) Date de dépôt: 31.07.1996
(51) Int. Cl.: E01D 15/127

(54) **Structure de travure destinée en particulier au franchissement de brèches par des véhicules**
Brückenteil, insbesondere zur Überwindung von Gräben durch Fahrzeuge
Bridge element, especially for surmounting gaps by vehicles

(30) Priorité: 02.08.1995 FR 9509432
(43) Date de publication de la demande: 05.02.1997
(73) Titulaire: CONSTRUCTIONS INDUSTRIELLES DE LA MEDITERRANEE- CNIM, F-75008 Paris (FR)
(72) Inventeur: Aubert, Henri, 83110 Sanary (FR)
(74) Mandataire: Beauchamps, Georges

(56) Documents cités:
- EP-A- 0 374 019
- FR-A- 2 158 618
- FR-A- 2 683 837
- GB-A- 2 251 448

## Description

La présente invention concerne une structure de travure destinée en particulier au franchissement de brèches par des véhicules, tels que des engins blindés du génie.

Le document FR-A-2 683 837 au nom de la demanderesse décrit une structure de travure disposée sur un véhicule de transport de façon à être déposée seule ou en association avec une autre structure de travure identique au-dessus d'une brèche par un système de dépose approprié monté sur le véhicule de transport.

L'invention a pour but de perfectionner la structure de travure décrite dans le document ci-dessus en réalisant une structure de travure permettant de mieux supporter les efforts appliqués sur celle-ci ou sur un assemblage bout-à-bout de structures de travure lors de la phase de lancement de la structure de travure ou des structures de travure assemblées au-dessus de la brèche à franchir ou lors du passage de véhicules sur la structure de travure ou les structures de travure assemblées disposées au-dessus de la brèche.

A cet effet, l'invention propose une structure de travure destinée en particulier au franchissement de brèches par des véhicules, tels que des engins blindés du génie, formée par au moins un élément de travure comprenant un caisson rigide central à chemin de roulement supérieur et deux becs d'accès assemblés respectivement aux deux extrémités du caisson central de façon à prolonger la voie de roulement du caisson central, l'un des becs d'accès étant fixé au caisson central d'une part par un axe de pivotement transversal et d'autre part par des moyens de verrouillage déverrouillables permettant au bec d'accès d'occuper une position basse d'appui sur un bord d'une brèche ou une position haute ou relevée d'accouplement à un bec d'accès d'un autre élément de travure, et qui est caractérisée en ce que les moyens de verrouillage comprennent au moins deux éléments formant tirant parallèles disposés symétriquement à l'axe longitudinal de l'élément de travure et articulés sur le bec d'accès par deux axes fixes transversaux ; et deux axes transversaux de verrouillage à déplacement commandé permettant de fixer respectivement les deux éléments formant tirant au caisson central à deux positions différentes correspondant respectivement aux positions basse et relevée du bec d'accès.

De préférence, l'axe de pivotement du bec d'accès relevable précité est situé en partie inférieure de celui-ci et les moyens de verrouillage de ce bec sont situés en partie supérieure du bec et du caisson central.

Les axes transversaux de verrouillage sont montés mobiles respectivement dans deux alésages du caisson central et peuvent être engagés chacun dans l'un de deux perçages de l'élément formant tirant correspondant définissant les deux positions basse et relevée du bec d'accès.

De préférence, les moyens de commande de déplacement des deux axes transversaux de verrouillage comprennent un arbre transversal monté à rotation dans un boîtier solidaire du caisson central ; deux tiges filetées solidaires respectivement des deux extrémités de l'arbre rotatif coaxialement à celui-ci et sur chacune desquelles est assemblé un manchon intérieurement taraudé constituant un axe transversal de verrouillage ; et un moyen d'entraînement en rotation de l'arbre rotatif de façon à déplacer en translation en sens opposés les deux manchons d'une position de déverrouillage à une position de verrouillage des éléments formant tirant.

Le moyen d'entraînement en rotation de l'arbre rotatif comprend une tige d'entraînement traversant le caisson central et dont une partie d'extrémité est montée à rotation dans le boîtier de support de l'arbre rotatif et porte un pignon conique engrénant avec un autre pignon conique solidaire de l'arbre rotatif, l'autre extrémité de la tige d'entraînement étant accouplée mécaniquement à un pignon monté à rotation sur le caisson central d'un côté de celui-ci et entraîné en rotation par une chaîne de transmission.

L'autre extrémité de la tige d'entraînement est accouplée à l'axe de rotation du pignon latéral par un joint à Cardan.

L'axe de verrouillage d'un élément formant tirant correspondant traverse le perçage définissant la position relevée du bec d'accès suivant un jeu permettant d'amener en aboutement les faces frontales d'appui du bec d'accès et du caisson central lors du passage de véhicules sur l'élément de travure.

La structure de travure comprend également des moyens de verrouillage du bec d'accès relevable de l'élément de travure sur un bec d'accès fixe d'un autre élément de travure adjacent pour assembler ensemble les deux éléments de travure et comprenant, de chaque côté du bec d'accès relevable, une bielle horizontale montée sur l'axe de pivotement du bec d'accès relevable par l'intermédiaire d'une rotule d'articulation et fixée au caisson central par l'intermédiaire d'une butée élastique, une bielle verticale reliée au bec relevable par l'intermédiaire d'une butée sphérique et à la bielle horizontale par l'intermédiaire d'une douille permettant le passage d'un axe transversal de verrouillage coulissant commandé disposé d'un côté du bec d'accès fixe de l'autre élément de travure à l'extrémité de celui-ci, de sorte qu'en position verrouillée du bec d'accès relevé de l'élément de travure sur le bec d'accès fixe de l'autre élément de travure, chaque butée sphérique et chaque butée élastique absorbent les efforts latéraux exercés sur les éléments de travure assemblés lors du lancement de ces éléments au-desus d'une brèche et chaque bielle verticale reprend les efforts verticaux localisés à l'extrémité du bec d'accès fixe lors du passage de véhicules sur les éléments de travure assemblés.

De préférence, la butée sphérique précitée comprend un écrou à portée sphérique vissé sur l'extrémité filetée de la bielle verticale et en appui sur une surface sphérique conjuguée d'une embase fixée sur une partie de support solidaire du bec relevable précité, la partie supérieure de la bielle verticale traversant la partie de support et l'embase.

De préférence, la butée élastique est fixée entre le caisson central et une patte radiale solidaire de la bielle horizontale au niveau de son articulation au caisson central.

De préférence, les moyens de commande de déplacement des deux axes transversaux du bec d'accès fixe d'un élément de travure comprennent un arbre transversal monté à rotation dans un boîtier solidaire de l'extrémité du bec fixe ; deux tiges filetées solidaires respectivement des deux extrémités de l'arbre rotatif coaxialement à celui-ci et sur chacune desquelles est assemblé un manchon intérieurement taraudé constituant un axe transversal de verrouillage ; et un moyen d'entraînement en rotation de l'arbre rotatif de façon à déplacer en translation en sens opposés les deux manchons d'une position de déverrouillage à une position de verrouillage de l'extrémité du bec d'accès fixe des et aux deux douilles de liaison des deux bielles horizontale et verticale d'un bec d'accès relevé.

Le moyen d'entraînement en rotation de l'arbre rotatif comprend une tige d'entraînement traversant le bec d'accès fixe et dont une partie d'extrémité est montée à rotation dans le boîter de support de l'arbre rotatif et porte un pignon conique engrénant avec un autre pignon conique solidaire de l'arbre rotatif, l'autre extrémité de la tige d'entraînement étant accouplée mécaniquement à un pignon monté à rotation sur le bec fixe d'un côté de celui-ci et entraîné en rotation par une chaîne de transmission.

L'autre extrémité de la tige d'entraînement précitée est accouplée à l'axe de rotation du pignon latéral par un joint à Cardan.

L'extrémité du bec d'accès relevable de l'élément de travure est fixée au bec d'accès fixe de l'autre élément de travure par deux parties parallèles en forme de crochet solidaires du bec d'accès fixe au voisinage des bords de celui-ci et s'engageant respectivement dans deux encoches longitudinales réalisées à l'extrémité du bec d'accès relevable.

Le bec d'accès fixe de l'autre élément de travure comprend deux butées latérales en équerre solidaires de l'extrémité du bec d'accès fixe et maintenant transversalement la partie correspondante du bec d'accès relevable en appui sur le bec d'accès fixe.

La structure de travure comprend deux éléments de travure à chemins de roulement supérieurs parallèles et dont les caissons centraux sont reliés entre eux par deux bras de liaison et les deux becs d'accès en avant ou en arrière des deux éléments de travure sont respectivement fixe et relevable.

L'invention sera mieux comprise et d'autres buts et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :

La figure 1 est une vue schématique représentant un véhicule de dépose d'une travure au-dessus d'une brèche et constituée de plusieurs structures de travure conformes à l'invention.

La figure 2 est une vue détaillée de dessus d'un élément de travure d'une structure de travure de l'invention.

La figure 3 est une vue en coupe suivant la ligne III-III de la figure 2.

La figure 4 est une vue en coupe suivant la ligne IV-IV de la figure 2.

La figure 5 est une vue de côté représentant partiellement deux becs d'accès assemblés l'un sur l'autre respectivement de deux éléments de travure différents représentés partiellement.

La figure 6 est une vue agrandie de la partie cerclée en VI de la figure 3.

La figure 7 est une vue partielle d'un élément de travure et montrant les différentes composantes de forces appliquées à l'extrémité de l'élément de travure en appui sur un bord d'une brèche.

La figure 8 représente les composantes de forces appliquées aux deux becs respectivement de deux éléments de travure assemblés différents lors du lancement de ces deux éléments de travure au-dessus d'une brèche comme représenté en figure 1.

La figure 9 montre le passage d'un véhicule sur plusieurs travures assemblées bout-à-bout déposées au-dessus d'une brèche.

La figure 10 montre les composantes de forces appliquées aux deux becs respectivement de deux éléments de travure différents lors du passage du véhicule comme représenté en figure 9.

La figure 11 est une vue agrandie avec coupe partielle des moyens permettant le verrouillage d'un bec relevable d'un élément de travure à un bec fixe d'un autre élément de travure.

La figure 12 est une vue en coupe suivant la ligne XII-XII de la figure 1.

La figure 13 est une vue agrandie de la partie d'élément de travure indiquée par la flèche XIII de la figure 2.

La figure 14 est une vue agrandie de la partie cerclée en XIV de la figure 2.

La figure 15 est une vue agrandie de la partie cerclée en XV de la figure 5.

La figure 16 est une vue agrandie représentant une butée de maintien transversal du bec relevable d'un élément de travure en appui sur un bec fixe adjacent d'un autre élément de travure.

La figure 17 est une vue de dessus de la butée suivant la flèche XVII de la figure 16.

La figure 1 représente un véhicule routier 1, tel qu'un camion, agencé pour transporter au moins une travure 2 à proximité d'une brèche 3 pour la déposer au-dessus de celle-ci. Cette figure montre que trois travures 2 ont été accouplées bout-à-bout par un système de dépose (non représenté en détail) notamment à poutre de lancement 4 montée sur le véhicule 1 et occupent une position dite de lancement de celles-ci au-dessus de la brèche 3.

Comme cela ressort en particulier des figures 2 à 11, chaque travure 2 comprend deux éléments de travure parallèles identiques 5, dont un seul est représenté, reliés ensemble par des bras de liaison formant entretoises 6 partiellement représentés. Chaque élément de travure 5 comprend un corps ou caisson rigide central 7 à voie ou chemin de roulement supérieur 8 et deux becs d'accès 9, 10 assemblés respectivement aux deux extrémités du caisson central 7 de façon à prolonger la voie de roulement supérieure de ce caisson. Le bec d'accès 10 est fixe tandis que le bec d'accès 9 est fixé au caisson central 7 à l'opposé du bec d'accès fixe 10 par une articulation transversale 11 permettant au bec 9 d'occuper soit une position basse représentée notamment aux figures 3 et 4 à laquelle le fond du bec 9 est situé dans le même plan que le fond du caisson central 7, soit une position haute ou relevée représentée en figure 5 à laquelle le fond incliné du bec 9 par rapport à celui du caisson central 7 peut être assemblé en appui sur la face supérieure adjacente du bec fixe 10 d'un autre élément de travure 5 dans le but de réaliser une travure de grande longueur par accouplement d'éléments de travure. Le bec relevable 9 d'un élément de travure est maintenu à l'une ou l'autre de ses positions basse et relevée par des moyens de verrouillage 12 qui seront décrits ultérieurement.

Les deux éléments 5 d'une travure 2 sont assemblés par leurs bras de liaison 6 de telle façon que la travure 2 puisse disposer à chacune de ses extrémités de deux becs d'accès respectivement relevable 9 et fixe 10 de sorte qu'il n'y ait aucune imposition pour le sens de présentation des travures lors de leur accouplement. De plus, chaque travure 2 comprend deux paires de galets de roulement 13 fixés en vis-à-vis aux deux parois latérales internes en regard l'une de l'autre respectivement de deux éléments de travure 5. Les galets 13 permettent le guidage de la travure 2 sur la poutre de lancement 4 lors de la procédure de dépose de la travure ou de travures accouplées ensemble.

Pour accoupler bout-à-bout deux travures 2, chaque bec d'accès relevable 9 d'une travure est fixé au bec fixe correspondant 10 de l'autre travure par des moyens de verrouillage qui seront également définis ultérieurement.

Selon l'invention, l'axe de pivotement 11 du bec d'accès relevable 9 de chaque élément de travure 5 est situé en partie inférieure du bec 9 approximativement dans le même plan que celui passant par le fond du caisson central 7 et les moyens de verrouillage 12 du bec d'accès 9 au caisson central 7 sont situés en partie supérieure de ceux-ci.

Les moyens de verrouillage 12 comprennent deux paires d'éléments formant tirant 14 disposées parallèlement et symétriquement à l'axe longitudinal de l'élément de travure 5, les deux éléments formant tirant 14 d'une paire étant montés articulés sur le bec d'accès 9 par l'intermédiaire d'un axe transversal fixe 15 solidiaire du bec 9 tandis que les deux éléments formant tirant 14 de l'autre paire sont également montés articulés sur le bec d'accès 9 par l'intermédiaire d'un autre axe transversal fixe 15 solidaire du bec 9 coaxialement au précédent axe d'articulation 15.

Les moyens de verrouillage 12 comprennent également deux axes transversaux de verrouillage 16 montés coulissants de façon commandée respectivement dans deux alésages coaxiaux (référencés en 24 à la figure 13) du caisson central 7 et permettant chacun de fixer deux éléments formant tirant 14 d'une même paire à deux positions différentes correspondant respectivement aux positions basse et relevée du bec d'accès 9. A cet effet, les deux éléments formant tirant 14 comprennent chacun deux perçages distincts 17, 18 définissant les deux positions basse et relevée du bec d'accès 9 lorsque l'axe de verrouillage correspondant 16 est engagé dans l'un ou l'autre des deux perçages 17, 18. Ainsi, lorsque l'axe 16 verrouille les deux éléments formant tirant 14 d'une même paire en traversant les deux perçages coaxiaux 17, le bec 9 est fixé en position relevée et lorsque l'axe 16 verrouille ces deux éléments formant tirant 14 en traversant les deux autres perçages coaxiaux 18, le bec 9 est fixé en position basse.

Les moyens de commande permettant le déplacement des deux axes transversaux de verrouillage 16 de leur position de verrouillage à leur position de déverrouillage ou réciproquement comprennent, comme représenté plus en détail à la figure 13, un arbre transversal 19 monté à rotation, par l'intermédiaire de roulements 20, par exemple du type à aiguilles, dans un boîtier 21 solidaire du caisson central 7 ; deux tiges filetées 22 solidaires respectivement des deux extrémités de l'arbre rotatif 19 coaxialement à celui-ci par l'intermédiaire d'un manchon d'accouplement 23 et sur chacune desquelles est assemblé un manchon intérieurement taraudé 16 constituant un axe transversal de verrouillage. La figure 13 montre le manchon de verrouillage 16 d'une même paire d'éléments formant tirant 14 en position rétractée de déverrouillage de ceux-ci. Cette figure montre également deux alésages coaxiaux 24 réalisés dans des parties du caisson central 7 définissant deux chapes 25 dans lesquelles s'engagent respectivement les deux éléments formant tirant 14 d'une même paire de façon à être fixés au caisson central 7 par le manchon de verrouillage correspondant 16. L'arbre 19 peut être entraîné en rotation par un mécanisme mécanique comprenant une tige d'entraînement 26 traversant obliquement le caisson central 7 et dont une partie d'extrémité 26a est montée à rotation dans le boîtier de support 21 de l'arbre 19 par l'intermédiaire de deux roulements 27, par exemple du type à aigulles, et porte un pignon conique 28 engrénant avec un autre pignon conique 29 solidaire de l'arbre rotatif 19 au milieu de celui-ci, l'autre extrémité 26b de la tige d'entraînement 26 étant accouplée à un axe 30, monté à rotation au caisson central 7, par l'intermédiaire d'un joint du genre à Cardan 31. L'axe rotatif 30 porte un pignon 32 situé d'un côté du caisson central 7 à l'extérieur de celui-ci et sur lequel est montée une chaîne de transmission (non représentée) entraînée à son extrémité opposée au pignon 32 par un autre pignon (non représenté) lui-même entraîné par un organe moteur, tel que moteur électrique, par exemple solidaire du caisson central 7 au fond de celui-ci.

Les moyens de verrouillage supérieurs 12 sont protégés de souillures extérieures, telles que de la boue, par une tôle transversale de protection 33 montée articulée au caisson central 7 par un axe transversal 34 s'étendant sur toute la largeur de ce caisson et un joint d'étanchéité en caoutchouc 35 qui, comme cela est mieux représenté en figure 6, est en forme de bande repliée ayant une extrémité fixée sous la tôle de protection 33 et son autre extrémité fixée à la partie supérieure du bec relevable 9 sur laquelle vient en appui la tôle de protection 33.

Enfin, les axes de verrouillage 16 des éléments formant tirant 14 traversent les perçages correspondant 17 avec un jeu permettant aux éléments formant tirant 14 de ne pas être sollicités par des efforts lors du passage de véhicules sur la travure en position de service comme on le verra ultérieurement.

Comme mentionné précédemment, chaque élément de travure 5 comprend également des moyens de verrouillage du bec d'accès relevable 9 sur un bec d'accès fixe 10 d'un autre élément de travure adjacent pour former une travure de plus grande longueur.

Comme cela est mieux représenté aux figures 11 et 12, ces moyens de verrouillage comprennent une bielle horizontale 36 montée sur l'axe de pivotement 11 du bec d'accès relevable 9 par l'intermédiaire d'une rotule d'articulation 37 et fixée au caisson central 7 par l'intermédiaire d'une butée élastique 38 en matériau élastomère montée entre la paroi frontale 7a du caisson central 7 et une patte radiale 39 solidaire de la bielle horizontale 36 au niveau de son articulation au caisson central 7. La butée élastique 38 est fixée au caisson central 7 et à la patte 39 par un goujon 40 traversant la butée 38 et la patte 39 en étant ancré dans le caisson 7. Les moyens de verrouillage du bec d'accès relevable 9 au bec fixe 10 comprennent également une bielle verticale 41 reliée au bec relevable 9 par l'intermédiaire d'une butée sphérique 42 qui va être détaillée et à la bielle horizontale 36 par l'intermédiaire d'une douille 43 permettant le passage de l'un correspondant de deux axes transversaux de verrouillage coulissant commandés 44 disposés aux deux côtés du bec d'accès fixe 10 de l'autre élément de travure 5 à l'extrémité de celui-ci.

La butée sphérique 42 comprend un écrou 45 à portée sphérique 46 vissé sur l'extrémité filetée 41a de la bielle verticale 41 et en appui sur une surface sphérique conjuguée 47 d'une embase 48 fixée sur une partie de support 49 solidaire de la structure du bec relevable 9, la partie supérieure de la bielle verticale 41 traversant la partie de support 49 et l'embase 48. L'embase 48 est fixée à la partie de support 49 par des vis de fixation 50, dont une seule est représentée. La butée sphérique 42 peut être protégée de la boue par un capot supérieur 51 fixé sur l'embase 48 par tout moyen approprié, par exemple des vis de fixation, et un soufflet de protection en caoutchouc 52 entourant la partie inférieure de la bielle verticale 41 en étant fixé de façon appropriée et étanche à l'extrémité inférieure de la bielle verticale 41 et sous la partie de support 49.

La figure 11 montre le bec relevable 9 en position de verrouillage relevée avant fixation sur un bec fixe 10 d'un autre élément de travure 5 et, dans ces conditions, l'ensemble bielle horizontale 36 et bielle verticale 41 est maintenu en position correcte de présentation et de verrouillage du bec relevé 9 au bec fixe 10 de l'autre élément de travure assemblé par la butée élastique 38.

Comme représenté aux figures 2 et 14, les moyens de commande de déplacement des deux axes transversaux 44 du bec d'accès fixe 10 sont semblables à ceux permettant le déplacement des axes transversaux de verrouillage 16 et comprennent ainsi un arbre transversal 53 monté à rotation dans un boîtier 54 solidaire de l'extrémité du bec fixe 10 ; deux tiges filetées 55 solidaires respectivement des deux extrémités de l'arbre rotatif 53 coaxialement à celui-ci par l'intermédiaire d'un manchon d'accouplement 56 et sur chacune desquelles est assemblé un manchon intérieurement taraudé constituant un axe transversal de verrouillage 44 ; et un moyen d'entraînement en rotation de l'arbre rotatif 53 de façon à déplacer en translation en sens opposés les deux axes 44 montés coulissant dans leurs alésages respectifs 10a du bec d'accès fixe 10 d'une position de déverrouillage à une position de verrouillage de l'extrémité du bec d'accès fixe 10 des et aux deux douilles 43 de liaison des deux bielles horizontales 36 et verticales 41 du bec d'accès relevé adjacent. Lorsque le bec relevé 9 d'un élément de travure 5 est correctement présenté sur le bec fixe 10 d'un autre élément de travure 5 pour leur assemblage, les deux douilles 43 s'engagent respectivement dans deux ouvertures longitudinales formant chape 57 à l'extrémité du bec fixe et de chaque côté de celui-ci.

Le moyen d'entraînement en rotation de l'arbre rotatif 53 comprend une tige d'entraînement 58 traversant obliquement la structure du bec d'accès fixe 10 et dont une partie d'extrémité 58a est montée à rotation dans le boîtier de support 54 de l'arbre 53 par deux roulements 59, par exemple du type à aiguilles, et porte un pignon conique 60 engrénant avec un autre pignon conique 61 solidaire de l'arbre rotatif 53, l'autre extrémité 58b de la tige d'entraînement 58 étant accouplée par l'intermédiaire d'un accouplement du genre à Cardan 62 à un axe 63 monté à rotation sur le bec fixe 10 du côté de celui-ci en faisant face à l'autre élément de travure de la même travure 2, l'axe 63 portant un pignon latéral 64 sur lequel est montée une chaîne de transmission (non représentée) entraînée à l'opposé du pignon 64 par un pignon moteur d'un organe d'entraînement, tel que moteur électrique, solidaire du bec fixe 10.

Chaque bec d'accès fixe 10 d'un élément de travure 5 comprend deux parties parallèles formant crochet en forme de pyramide 65 situées de chaque côté du bec 10 à l'opposé de l'extrémité de ce bec. Ces parties formant crochet 65 sont orientées vers l'extrémité du bec fixe 10 et sont destinées à s'engager respectivement dans deux encoches longitudinales 66 d'un bec relevé 9 d'un autre élément de travure 5 situé à l'extrémité du bec 9 de chaque côté de celui-ci. Ainsi, lors de l'assemblage de deux travures, chaque partie en forme de crochet 65 d'un bec d'accès fixe 10 d'une travure s'engage dans l'encoche correspondante 66 du bec relevable 66 de l'autre travure de façon à lier transversalement ces deux travures. La forme en pyramide des parties formant crochet les rend peu agressives aux roues des véhicules et permet à ces parties d'être facilement nettoyées.

La liaison transversale entre travures est également assurée par deux butées latérales en équerre 67 fixées sur la partie supérieure du bec fixe 10 par des vis de fixation 68 de chaque côté de ce bec quelque peu en arrière des ouverutres 57 de réception des douilles 43.

En position assemblée des travures, les deux bords correspondants d'un bec relevé 9 viennent en appui respectivement sur les deux parois droites latérales 67a de la butée 67 pour maintenir ainsi transversalement le bec d'accès relevé 9.

La figure 7 représente le bec relevable 9 d'un élément de travure 5 d'une travure 2 en appui sur le bord ou la berge d'une brèche 3 et verrouillé en position basse par les moyens de verrouillage supérieurs 12. Cette figure montre que les composantes de forces qui s'exercent à cette partie d'extrémité d'élément de travure 5 sont telles que les éléments formant tirant 14 des moyens de verrouillage 12 travaillent en compression comme indiqué par les deux flèches F1. Du fait que le bec relevable 9 occupe sa position basse, chaque écrou 45 à portée sphérique 46 est désengagé de son embase de support correspondante 48 comme le montre clairement la figure 7.

La figure 8 représente la situation selon laquelle deux éléments de travure 5 de deux travures différentes sont assemblés ensemble par les moyens de verrouillage comprenant les bielles horizontales 36 et verticales 41 et les douilles 43 des deux côtés du bec 9 verrouillé en position relevée par les éléments formant tirant 14 et les axes de verrouillage 44 engagés respectivement dans les deux douilles 43 avec les deux becs 9 et 10 liés transversalement par les butées en forme de crochet 65 et les butées latérales 67. Lors du lancement des deux travures 2 ainsi assemblées par le véhicule 1 comme représenté en figure 1, les éléments formant tirant 14 travaillent en traction comme indiqué par les deux flèches F2 et le moment fléchissant créé par le poids propre de chaque travure est repris de part et d'autre de chaque élément de travure 5 par des efforts verticaux F3 et F4 respectivement en extrémité du bec fixe 10 (appui linéaire) et en extrémité du bec relevable 9 (butées 65). Dans cette situation, les bielles horizontales 36 et verticales 41 et les douilles 43 n'assurent que la liaison dans le sens horizontal entre les deux travures 2 à l'exclusion de tout autre effort. Ces bielles sont libres de remonter et de ce fait l'extrémité du bec fixe 10 porte sous le bec relevé 9 et les butées élastiques 38 et sphériques 42 autorisent un débattement latéral des deux bielles 36, 41 supprimant ou limitant la transmission d'efforts latéraux de sorte que ces deux bielles ne subissent que des efforts de compression ou de traction, à l'exclusion d'efforts de flexion, la travure étant bien entendu liée transversalement par les butées 65 et 67.

Lors du passage de véhicules sur au moins deux travures assemblées 2 comme représenté en figure 9, les moyens de verrouillage supérieurs ne sont plus sollicités grâce au jeu entre perçages 17 et axes de verrouillage transversaux 16 des moyens de verrouillage 12 et les efforts de compression passent directement du bec relevé 9 au caisson central 7 par l'intermédiaire des faces frontales d'appui respectivement du bec relevé 9 et du caisson central 7 comme représenté en figure 10. Cette figure montre également que le moment fléchissant créé lors du passage des véhicules se décompose en efforts verticaux F5 et F6 localisés respectivement à l'extrémité du bec relevé 9 en appui linéaire sur le bec fixe 10 et l'extrémité du bec fixe 10 repris par les bielles verticales 41.

Les avantages essentiels des moyens de verrouillage ci-dessus décrits de l'invention résident dans la réduction des efforts aux zones d'interface entre éléments de travure 5 et la réduction des efforts sur la charnière d'articulation 11 d'un bec relevable 9 au caisson central 7.

## Revendications

1. Structure de travure destinée en particulier au franchissement de brèches (3) par des véhicules, tels que des engins blindés du génie, formée par au moins un élément de travure (5) comprenant un caisson rigide central (7) à chemin de roulement supérieur (8) et deux becs d'accès (9 ;10) assemblés respectivement aux deux extrémités du caisson central (7) de façon à prolonger la voie de roulement (8) du caisson central (7), l'un (9) des becs d'accès étant fixé au caisson central (7) d'une part par un axe de pivotement transversal (11) et d'autre part par des moyens de verrouillage déverrouillables (12) permettant au bec d'accès (9) d'occuper une position basse d'appui sur un bord d'une brèche (3) ou une position haute ou relevée d'accouplement à un bec d'accès (10) d'un autre élément de travure (5), caractérisée en ce que les moyens de verrouillage (12) comprennent au moins deux éléments formant tirant parallèles (14) disposés symétriquement à l'axe longitudinal de l'élément de travure (5) et articulés sur le bec d'accès (9) par deux axes fixes transversaux (15) ; et deux axes transversaux de verrouillage (16) à déplacement commandé permettant de fixer respectivement les deux éléments formant tirant (14) au caisson central (7) à deux positions différentes correspondant respectivement aux positions basse et relevée du bec d'accès (9).

2. Structure de travure selon la revendication 1, caractérisée en ce que l'axe de pivotement (11) du bec d'accès (9) précité est situé en partie inférieure de celui-ci et les moyens de verrouillage (12) du bec d'accès (9) sont situés en partie supérieure du bec d'accès (9) et du caisson central (16).

3. Structure de travure selon la revendication 1 ou 2, caractérisée en ce que les axes transversaux de verrouillage (16) précités sont montés mobiles respectivement dans deux alésages (24) du caisson central (7) et peuvent être engagés chacun dans l'un de deux perçages (17 ; 18) de l'élément formant tirant correspondant (14) définissant les deux positions basse et relevée du bec d'accès (9).

4. Structure de travure selon l'une des revendications précédentes, caractérisée en ce que les moyens de commande de déplacement des deux axes transversaux de verrouillage (16) comprennent un arbre transversal (19) monté à rotation dans un boîtier (21) solidaire du caisson central (7) ; deux tiges filetées (22) solidaires respectivement des deux extrémités de l'arbre rotatif (19) coaxialement à celui-ci et sur chacune desquelles est assemblé un manchon intérieurement taraudé constituant un axe transversal de verrouillage (16) ; et un moyen d'entraînement en rotation de l'arbre rotatif (19) de façon à déplacer en translation en sens opposés les deux manchons (16) d'une position de déverrouillage à une position de verrouillage des éléments formant tirant (14).

5. Structure de travure selon la revendication 4, caractérisée en ce que le moyen d'entraînement en rotation de l'arbre rotatif (19) comprend une tige d'entraînement (26) traversant le caisson central (7) et dont une partie d'extrémité (26a) est montée à rotation dans le boîtier de support (21) de l'arbre rotatif (19) et porte un pignon conique (28 engrénant avec un autre pignon conique (29) solidaire de l'arbre rotatif (19), l'autre extrémité (26b) de la tige d'entraînement (26) étant accouplée mécaniquement à un pignon (32) monté à rotation sur le caisson central (7) d'un côté de celui-ci et entraîné par une chaîne de transmission.

6. Structure de travure selon la revendication 5, caractérisée en ce que l'autre extrémité (26b) de la tige d'entraînement (26) est accouplée à l'axe de rotation (30) du pignon latéral (32) par un joint à cardan (31).

7. Structure de travure selon l'une des revendications 3 à 6, caractérisée en ce que l'axe de verrouillage (16) d'un élément formant tirant correspondant (14) traverse le perçage (17) définissant la position relevée du bec d'accès (9) suivant un jeu permettant d'amener en aboutement les faces frontales d'appui du bec d'accès (9) et du caisson central (7) lors du passage de véhicules sur l'élément de travure (5).

8. Structure de travure selon l'une des revendications précédentes, caractérisée en ce qu'elle comprend également des moyens de verrouillage du bec d'accès relevable (9) de l'élément de travure (5) sur un bec d'accès fixe (10) d'un autre élément de travure adjacent (5) pour assembler ensemble les deux éléments de travure et comprenant, de chaque côté du bec d'accès relevable (9), une bielle horizontale (36) montée sur l'axe de pivotement (11) du bec d'accès relevable (9) par l'intermédiaire d'une rotule d'articulation (37) et fixée au caisson centrale (7) par l'intermédiaire d'une butée élastique (38), une bielle verticale (41) reliée au bec relevable (9) par l'intermédiaire d'une butée sphérique (42) et à la bielle horizontale (36) par l'intermédiaire d'une douille (43) permettant le passage d'un axe transversal de verrouillage coulissant commandé (44) disposé d'un côté du bec d'accès fixe (10) de l'autre élément de travure (5) à l'extrémité de celui-ci, de sorte qu'en position verrouillée du bec d'accès relevé (9) de l'élément de travure (5) sur le bec d'accès fixe (10) de l'autre élément de travure, (5), chaque butée sphérique (42) et chaque butée élastique (38) absorbent les efforts latéraux exercés sur les éléments de travure assemblés (5) lors du lancement de ces éléments (5) au-dessus d'une brèche (3) et chaque bielle verticale (41) reprend les efforts verticaux localisés à l'extrémité du bec d'accès fixe (10) lors du passage de véhicules sur les éléments de travure assemblés.

9. Structure de travure selon la revendication 8, caractérisée en ce que la butée sphérique (42) comprend un écrou (45) à portée sphérique (46) vissé sur l'extrémité filetée de la bielle verticale (41) et en appui sur une surface sphérique conjuguée (47) d'une embase (48) fixée sur une partie de support (49) solidaire du bec relevable (9), la partie supérieure de la bielle verticale (41) traversant la partie de support (49) et l'embase (48).

10. Structure de travure selon la revendication 8 ou 9, caractérisée en ce que la butée élastique (38) est fixée entre le caisson central (7) et une patte radiale (39) solidaire de la bielle horizontale (36) au niveau de son articulation au caisson central (7).

11. Structure de travure selon l'une des revendications 8 à 10, caractérisée en ce que les moyens de commande de déplacement des deux axes transversaux (44) du bec d'accès fixe (10) d'un élément de travure (5) comprennent un arbre transversal (53) monté à rotation dans un boîtier (54) solidaire de l'extrémité du bec fixe (10) ; deux tiges filetées (55) solidaires respectivement des deux extrémités de l'arbre rotatif (53) coaxialement à celui-ci et sur chacune desquelles est assemblé un manchon intérieurement taraudé constituant un axe transversal de verrouillage (44) ; et un moyen d'entraînement en rotation de l'arbre rotatif (53) de façon à déplacer en translation en sens opposés les deux manchons (16) d'une position de déverrouillage à une position de verrouillage de l'extrémité du bec d'accès fixe (10) des et aux deux douilles (43) de liaison des deux bielles horizontales (36) et verticales (41) du bec d'accès relevé (9) précité.

12. Structure de travure selon la revendication 11, caractérisée en ce que le moyen d'entraînement en rotation de l'arbre rotatif (53) précité comprend une tige d'entraînement (58) traversant le bec d'accès fixe (10) et dont une partie d'extrémité (58a) est montée à rotation dans le boîtier de support (54) de l'arbre rotatif (53) et porte un pignon conique (60) engrénant avec un autre pignon conique (61) solidaire de l'arbre rotatif (53), l'autre extrémité (58b) de la tige d'entraînement (58) étant accouplée mécaniquement à un pignon (64) monté à rotation sur le bec fixe (10) d'un côté de celui-ci et entrainé par une chaîne de transmission.

13. Structure de travure selon la revendication 12, caractérisée en ce que l'autre extrémité (58b) de la tige d'entraînement (58) est accouplée à l'axe de rotation (63) du pignon latéral (64) par un joint à cardan (62).

14. Structure de travure selon l'une des revendications précédentes, caractérisée en ce que l'extrémité du bec d'accès relevable (9) de l'élément de travure (5) est fixée au bec d'accès fixe (10) de l'autre élément de travure (5) par deux parties parallèles en forme de crochet (65) solidaires du bec d'accès fixe (10) au voisinage des bords de celui-ci et s'engageant respectivement dans deux encoches longitudinales (66) réalisées à l'extrémité du bec d'accès relevable (9).

15. Structure de travure selon l'une des revendications précédentes, caractérisée en ce que le bec d'accès fixe (10) de l'autre élément de travure (5) comprend deux butées latérales en équerre (67) solidaires de l'extrémité du bec d'accès fixe (10) et maintenant transversalement la partie correspondante du bec d'accès relevé (9) en appui sur le bec d'accès fixe (10) en position assemblée des deux éléments de travure (5).

16. Structure de travure selon l'une des revendications précédentes, caractérisée en ce qu'elle comprend deux éléments de travure (5) à chemins de roulement supérieurs parallèles et dont les caissons centraux (7) sont reliés entre eux par deux bras de liaison (6) et en ce que les deux becs d'accès en avant ou en arrière de deux éléments de travure (5) sont respectivement fixe (10) et relevable (9).

## Patentansprüche

1. Querträgerstruktur, bestimmt insbesondere zum Überbrücken von Breccien (3) durch Fahrzeuge, wie zum Beispiel Panzerfahrzeuge des Pionierwesens, gebildet durch wenigstens ein Querträgerelement (5), umfassend eine festes zentrales Gehäuse (7) mit erhöhter Fahrfläche (8) und zwei Zugangsköpfen (9; 10), die jeweils an den zwei äußeren Enden des zentralen Gehäuses (7) derart zusammengebaut sind, daß die Fahrfläche (8) des zentralen Gehäuses (7) verlängert wird, wobei einer (9) der Zugangsköpfe am zentralen Gehäuse (7) einerseits durch eine querverlaufende Schwenkachse (11) und andererseits durch entriegelbare Verriegelungsmittel (12) befestigt ist, die es dem Zugangskopf (9) erlauben, eine niedrige Stützposition auf einem Rand einer Breccie (3) oder eine hohe oder erhöhte Verbindungsposition mit einem Zugangskopf (10) eines anderen Querträgerelements (5) einzunehmen, dadurch gekennzeichnet, daß die Verriegelungsmittel (12) wenigstens zwei parallele Streben (14) bildende Elemente umfassen, die durch zwei feste querverlaufende Achsen (15) symmetrisch zur Längsachse des Querträgerelements (5) angeordnet und artikuliert auf dem Zugangskopf (9) sind; und zwei querverlaufende Verriegelungsachsen (16) mit gesteuertem Versetzen, die es erlauben, jeweils die zwei Streben bildende Elemente (14) des zentralen Gehäuses (7) in zwei verschiedenen Positionen zu befestigen, die jeweils den niedrigen und erhöhten Positionen des Zugangskopfes (9) entsprechen.

2. Querträgerstruktur gemäß Anspruch 1, dadurch gekennzeichnet, daß die Schwenkachse (11) des besagten Zugangskopfes (9) sich im unteren Teil desselben befindet und die Verriegelungsmittel (12) des Zugangskopfes (9) sich im oberen Teil des Zugangskopfes (9) und des zentralen Gehäuses (16) befinden.

3. Querträgerstruktur gemäß Anspruch 1 oder 2, dadurch gekennzeichnet, daß die besagten querverlaufenden Verriegelungsachsen (16) mobil jeweils in zwei Bohrungen (24) des zentralen Gehäuses (7) angebracht sind und jede in einer der zwei Lochungen (17; 18) des entsprechenden eine Strebe bildenden Elements (14) eingreifen kann, die die zwei niedrigen und erhöhten Positionen des Zugangskopfes (9) definieren.

4. Querträgerstruktur gemäß einem der vorherigen Ansprüche, dadurch gekennzeichnet, daß die Steuermittel zum Versetzen der zwei querverlaufenden Verriegelungsachsen (16) eine querverlaufende Welle (19) umfassen, die in Rotation in einem Gehäuse (21) eingebaut ist, das mit dem zentralen Gehäuse (7) fest verbunden ist; zwei Gewindestifte (22), die jeweils mit den zwei äußeren Enden der Rotationswelle (19) koaxial zu dieser fest verbunden sind und auf jeder von denen eine innen gewindete Muffe angeordnet ist, die eine querverlaufende Verriegelungsachse (16) bildet; und ein Rotationsantriebsmittel der Rotationswelle (19) derart, daß die zwei Muffen (16) in Verschiebung in entgegengesetzter Richtung aus einer Entriegelungsposition in eine Verriegelungsposition der Streben bildenden Elemente (14) versetzt werden.

5. Querträgerstruktur gemäß Anspruch 4, dadurch gekennzeichnet, daß das Rotationsantriebsmittel der Rotationsachse (19) einen das zentrale Gehäuse durchquerenden Antriebsstift (26) umfaßt und dessen eines äußeres Ende (26a) in Rotation in das Stützgehäuse (21) der Rotationswelle (19) eingebaut ist und ein konisches Ritzel (28) trägt, das in ein anderes konisches Ritzel (29) eingreift, das mit der Rotationsachse (19) fest verbunden ist, wobei das andere äußere Ende (26b) des Antriebsstifts (26) mechanisch mit einem Ritzel (32) verbunden ist, das in Rotation auf dem zentralen Gehäuse (7) auf der einen Seite desselben angebracht ist und durch eine Übertragungskette angetrieben wird.

6. Querträgerstruktur gemäß Anspruch 5, dadurch gekennzeichnet, daß das andere äußere Ende (26b) des Antriebsstifts (26) mit der Rotationsachse (30) des lateralen Ritzels (32) durch ein Kardangelenk (31) gekoppelt ist.

7. Querträgerstruktur gemäß Anspruch 3 bis 6, dadurch gekennzeichnet, daß die Verriegelungsachse (16) eines entsprechenden eine Strebe bildenden Elements (14) die Lochung (17) durchquert, die die erhöhte Position des Zugangskopfes (9) gemäß einem Spiel durchquert, daß es erlaubt, die frontalen Stützseiten des Zugangskopfes (9) und des zentralen Gehäuses (7) bei Durchgang des Fahrzeugs auf dem Querträgerelement (5) aneinanderzufügen.

8. Querträgerstruktur gemäß einem der vorherigen Ansprüche, dadurch gekennzeichnet, daß sie ebenfalls Verriegelungsmittel des abnehmbaren Zugangskopfes (9) des Querträgerelements (5) auf einem festen Zugangskopf (10) eines anderen anliegenden Querträgerelements (5) umfaßt, um die zwei Querträgerelemente zusammen anzuordnen, und auf jeder Seite des abnehmbaren Zugangskopfes (9) eine horizontale Pleuelstange (36) umfassen, die auf der Schwenkachse (11) des abnehmbaren Zugangskopfes (9) mittels einer Artikulation mit Kugelgelenk (37) angebracht ist und am zentralen Gehäuse (7) mittels eines elastischen Anschlags (38) befestigt ist, wobei eine vertikale Pleuelstange (41) mit dem abnehmbaren Zugangskopf (9) mittels eines sphärischen Anschlags (42) und mit der horizontalen Pleuelstange (36) mittels eines Ringes (43) verbunden ist, der den Durchgang einer querverlaufenden, gleitenden gesteuerten Verriegelungsachse (44) erlaubt, die auf einer Seite des festen Zugangskopfes (10) des anderen Querträgerelements (5) am äußeren Ende desselben angeordnet ist, derart, daß in verriegelter Position des abnehmbaren Zugangskopfes (9) des Querträgerelements (5) auf dem festen Zugangskopf (10) des anderen Querträgerelements (5) jeder sphärische Anschlag (42) und jeder elastische Anschlag (38) die lateralen Kräfte absorbieren, die auf die zusammengebauten Querträgerelemente (5) beim Ausfahren dieser Elemente (5) oberhalb einer Breccie (3) ausgeübt werden, und jede vertikale Pleuelstange (41) nimmt die vertikalen Kräfte auf, die am äußeren Ende des festen Zugangskopfes (10) beim Durchgang des Fahrzeugs auf den zusammengebauten Querträgerelementen lokalisiert sind.

9. Querträgerstruktur gemäß Anspruch 8, dadurch gekennzeichnet, daß der sphärische Anschlag (42) eine Mutter (45) mit sphärischer Kopfunterseite (46) umfaßt, die auf einem gewindeten äußeren Ende der vertikalen Pleuelstange (41) festgeschraubt ist und auf einer sphärischen Oberfläche (47) aufliegt, die mit einem Ansatz (48) gekoppelt ist, der auf einem Teil der Unterlage (49) befestigt ist, die mit dem abnehmbaren Zugangskopf (9) fest verbunden ist, wobei der obere Teil der vertikalen Pleuelstange (41) den Unterlagenteil (49) und den Ansatz (48) durchquert.

10. Querträgerstruktur gemäß Anspruch 8 oder 9, dadurch gekennzeichnet, daß der elastische Anschlag (38) zwischen dem zentralen Gehäuse (7) und einer radialen Klaue (39) befestigt ist, die mit der horizontalen Pleuelstange (36) auf der Höhe ihrer Artikulation am zentralen Gehäuse (7) fest verbunden ist.

11. Querträgerstruktur gemäß Anspruch 8 bis 10, dadurch gekennzeichnet, daß die Steuermittel für das Versetzen der zwei querverlaufenden Achsen (44) des festen Zugangskopfes (10) eines Querträgerelements (5) eine querverlaufende Welle (53) umfassen, die in Rotation in einem Gehäuse (54) angebracht ist, das mit dem äußeren Ende des festen Zugangskopfes (10) fest verbunden ist; zwei Gewindestifte (55) umfassen, die jeweils mit den zwei äußeren Enden der Rotationswelle (53) koaxial zu derselben fest verbunden sind, und auf jeder von denen eine innen gewindete Muffe angeordnet ist, die eine querverlaufende Verriegelungsachse (44) bildet; und ein Antriebsmittel in Rotation der Rotationswelle (53) derart umfassen, daß die zwei Muffen (16) in Verschiebung in entgegengesetzter Richtung aus einer Entriegelungsposition in eine Verrieglungsposition des äußeren Endes des festen Zugangskopfes (10) von und zu den zwei Verbindungsringen (43) der zwei horizontalen (36) und vertikalen (41) Pleuelstangen des besagten erhöhten Zugangskopfes (9) versetzt werden.

12. Querträgerstruktur gemäß Anspruch 11, dadurch gekennzeichnet, daß das Antriebsmittel in Rotation der besagten Rotationswelle (53) einen Antriebsstift (58) umfaßt, der den festen Zugangskopf (10) durchquert und dessen äußeres Ende (58a) in Rotation in das Stützgehäuse (54) der Rotationsachse (53) eingebaut ist und ein konisches Ritzel (60) trägt, das in ein anderes konisches Ritzel (61) eingreift, das mit der Rotationsachse (53) fest verbunden ist, wobei das andere äußere Ende (58b) des Antriebsstifts (58) mechanisch mit einem Ritzel (64) verbunden ist, das in Rotation auf dem festen Zugangskopf (10) auf der einen Seite desselben aufgebaut ist und durch eine Übertragungskette angetrieben wird.

13. Querträgerstruktur gemäß Anspruch 12, dadurch gekennzeichnet, daß das andere äußere Ende (58b) des Antriebsstifts (58) mit der Rotationsachse (63) des lateralen Ritzels (64) durch ein Kardangelenk (62) verbunden ist.

14. Querträgerstruktur gemäß einem der vorherigen Ansprüche, dadurch gekennzeichnet, daß das äußere Ende des abnehmbaren Zugangskopfes (9) des Querträgerelements (5) an dem festen Zugangskopf (10) des anderen Querträgerelements (5) durch zwei parallele Stücke in Hakenform (65) befestigt ist, die mit dem festen Zugangskopf (10) in der Umgebung der Ränder desselben fest verbunden sind und jeweils in zwei längliche Aussparungen (66) eingreifen, die am äußeren Ende des abnehmbaren Zugangskopfes (9) realisiert sind.

15. Querträgerstruktur gemäß einem der vorherigen Ansprüche, dadurch gekennzeichnet, daß der feste Zugangskopf (10) des anderen Querträgerelements (5) zwei laterale Anschläge in Winkelform (67) umfaßt, die mit dem äußeren Ende des festen Zugangskopfes (10) fest verbunden sind und querverlaufend den entsprechenden Teil des abnehmbaren Zugangskopfes (9) aufliegend auf dem festen Zugangskopf (10) in zusammengebauter Position der zwei Querträgerelemente (5) festhalten.

16. Querträgerstruktur gemäß einem der vorherigen Ansprüche, dadurch gekennzeichnet, daß sie zwei Querträgerelemente (5) mit erhöhten parallelen Fahrflächen umfaßt und deren zentrale Gehäuse (7) untereinander durch zwei Verbindungsarme (6) verbunden sind und daß die zwei Zugangsköpfe vorne oder hinten von den zwei Querträgerelementen (5) jeweils fest (10) und abnehmbar (9) sind.

## Claims

1. Bridge element especially designed for surmounting gaps (3) by vehicles, such as military engineering armoured machines, formed by at least one bridge member (5) comprising a central rigid box (7) with an upper rolling path (8) and two access noses (9 ; 10) assembled respectively to the two ends of the central box (7) in order to extend the rolling path (8) of the central box (7), one (9) of the access noses being fixed to the central box (7), on the one hand, by means of a transverse pivoting pin (11) and, on the other hand, by means of releasable locking means (12) enabling the access nose (9) to occupy a lower position that bears on an edge of a gap (3) or a higher or raised position for coupling with an access nose (10) of another bridge member (5), characterized in that the locking means (12) comprise at least two parallel tie-bolt forming members (14) arranged symmetrically to the longitudinal axis of the bridge member (5) and articulated onto the access nose (9) by means of two transverse fixed pins (15) ; and two locking transverse pins (16) having a controlled movement enabling to respectively fix the two tie-bolts forming members (14) to the central box (7) at two different positions respectively corresponding to the lower and raised positions of the access nose (9).

2. Bridge element according to claim 1, characterized in that the pivoting pin (11) of said access nose (9) is situated at the lower part thereof and the locking means (12) of the access nose (9) are situated at the upper part of the access nose (9) and central box (16).

3. Bridge element according to claim 1 or 2, characterized in that said locking transverse pins (16) are movably mounted respectively in two bores (24) of the central box (7) and can be engaged each one in one of two orifices (17, 18) of the corresponding tie-rod forming member (14) that defines the two lower and raised positions of the access nose (9).

4. Bridge element according to one of the preceding claims, characterized in that the means for controlling the movement of the two locking transverse pins (16) comprise a transverse shaft (19) rotatably mounted in a casing (21) that is rigidly connected to the central box (7) ; two threaded rods (22) that are rigidly connected respectively to the two ends of the rotary shaft (19) coaxially thereto and on each one of which a sleeve is assembled that is innerly tapped for forming a locking transverse pin (16) ; and a means for rotatably driving the rotary shaft (19) so as to translatively move in opposite directions the two sleeves (16) from a released position to a locked position of the tie-bolt forming members (14).

5. Bridge element according to claim 4, characterized in that the means for rotatably driving the rotary shaft (19) comprises a driving rod (26) that passes through the central box (7), and the end part (26a) of which is rotatably mounted in the support casing (21) of the rotary shaft (19) and carries a conical pinion (28) in gearing engagement with another conical pinion (29) rigidly connected with the rotary shaft (19), the other end (26b) of the driving rod (26) being mechanically coupled with a pinion (32) that is rotatably mounted onto the central box (7) on one side thereof and driven by means of a transmission chain.

6. Bridge element according to claim 5, characterized in that the other end (26b) of the driving rod (26) is coupled to the rotation pin (30) of the lateral pinion (32) by means of a cardan joint (31).

7. Bridge element according to one of claims 3 to 6, characterized in that the locking pin (16) of a corresponding tie-bolt forming member (14) passes through the orifice (17) that defines the raised position of the access nose (9) according to a clearance enabling to bring into abutment the bearing front faces of the access nose (9) and central box (7) upon passage of vehicles on the bridge member (5).

8. Bridge element according to one of the preceding claims, characterized in that it also comprises means for locking the raisable access nozzle (9) of the bridge member (5) on a fixed access nose (10) of another adjacent bridge member (5) for assembling together the two bridge members and comprising, on each side of the raisable access nozzle (9), a horizontal connecting rod (36) that is mounted onto the pivoting pin (11) of the raisable access nose (9) by means of a toggle joint (37) and fixed to the central box (7) by means of an elastic abutment (38), a vertical connecting rod (41) that is connected to the raisable nose (9) by means of a spherical abutment (42) and to the horizontal connecting rod (36) by means of a socket (43) for the passage of a controlled sliding locking transverse pin (44) arranged on one side of the fixed access nose (10) of the other bridge member (5) at the end thereof, whereby in the locked position of the raised access nose (9) of the bridge member (5) on the fixed access nose (10) of the other bridge member (5), each spherical abutment (42) and each elastic abutment (38) will absorb the lateral efforts that are exerted on the assembled bridge members (5) upon throwing these members (5) above a gap (3) and each vertical connecting rod (41) takes up the vertical efforts that are localized at the end of the fixed access nose (10) upon passage of the vehicles on the assembled bridge members.

9. Bridge element according to claim 8, characterized in that the spherical abutment (42) comprises a nut (45) with spherical bearing means (46) screwed on the threaded end of the vertical connecting rod (41) and bearing on a conjugated spherical surface (47) of a base member (48) that is fixed onto a support part (49) rigidly connected with the raisable nose (9), the upper part of the vertical connecting rod (41) passing through the support part (49) and base member (48).

10. Bridge element according to claim 8 or 9, characterized in that the elastic abutment (38) is fixed between the central box (7) and a radial lug (39) that is rigidly connected with the horizontal connecting rod (36) at its articulation to the central box (7).

11. Bridge element according to one of claims 8 to 10, characterized in that the means for controlling the movement of the two transverse pins (44) of the fixed access nose (10) of a bridge member (5) comprise a transverse shaft (53) that is rotatably mounted in a casing (54) rigidly connected with the end of the fixed nose (10) ; two threaded rods (55) that are rigidly connected respectively with the two ends of the rotary shaft (53) coaxially thereto and on each one of which is assembled an innerly tapped sleeve that forms a locking transverse pin (44) ; and a means for rotatably driving the rotary shaft (53) in order to move in translation in two opposite directions the two sleeves (16) from a released position to a locked position of the end of the fixed access nose (10) of and to the two sockets (43) for connecting the two horizontal (36) and vertical (41) connecting rods of said raised access nose (9).

12. Bridge element according to claim 11, characterized in that the means for rotatably driving said rotary shaft (53) comprises a driving rod (58) that passes through the fixed access nose (10) and one end part (58a) of which is rotatably mounted in the support casing (54) of the rotary shaft (53) and carries a conical pinion (60) that is in gearing engagement with another conical pinion (61) rigidly connected with the rotary shaft (53), the other end (58b) of the driving rod (58) being mechanically coupled with a pinion (64) that is rotatably mounted onto the fixed nose (10) on one side thereof and driven by means of a transmission chain.

13. Bridge element according to claim 12, characterized in that the other end (58b) of the driving rod (58) is coupled to the rotation pin (63) of the lateral pinion (64) by means of a cardan joint (62).

14. Bridge element according to one of the preceding claims, characterized in that the end of the raisable access nose (9) of the bridge member (5) is fixed to the fixed access nose (10) of the other bridge member (5) by means of two parallel hook forming parts (65) that are rigidly connected with the fixed access nose (10) near the edges thereof and are in engagement respectively in two longitudinal notches (66) made at the end of the raisable access nose (9).

15. Bridge element according to one of the preceding claims, characterized in that the fixed access nose (10) of the other bridge member (5) comprises two lateral square-shaped abutments (67) that are rigidly connected with the end of the fixed access nose (10) and transversally maintains the corresponding part of the raised access nose (9) bearing on the fixed access nose (10) in the assembled position of the two bridge members (5).

16. Bridge element according to one of the preceding claims, characterized in that it comprises two bridge members (5) with parallel upper rolling paths and the central boxes (7) of which are connected together by means of two connecting arms (6), and in that the two access noses that are positioned before or behind the two bridge members (5) are fixed (10) and raisable (9), respectively.
